# FASCICULE DE BREVET EUROPEEN

(11) **EP 2 784 761 B1**
(45) Date de publication et mention de la délivrance du brevet: **10.01.2018**
(21) Numéro de dépôt: 14161574.0
(22) Date de dépôt: 25.03.2014
(51) Int. Cl.: G08B 13/14, G08B 29/04

(54) **Coffret électronique muni d'un organe de détection d'arrachement**
Elektronischer Verteilerkasten, der mit einem Organ zur Erfassung des Abtrennens ausgestattet ist
Electronic cabinet provided with a removal detection member

(30) Priorité: 26.03.2013 FR 1352715
(43) Date de publication de la demande: 01.10.2014
(73) Titulaire: Hager Security, 38920 Crolles (FR)
(72) Inventeur: Pena, José, 38920 CROLLES (FR); Giry, Franck, 73370 LE BOURGET DU LAC (FR)
(74) Mandataire: Nuss, Laurent

(56) Documents cités:
- EP-A1- 1 037 184
- EP-A2- 2 439 710
- US-A- 2 797 405
- US-A- 4 236 148
- US-A1- 2007 290 845

## Description

La présente invention concerne le domaine des coffrets électroniques, et plus particulièrement des coffrets de systèmes d'alarme pouvant être fixés contre un mur.

Il est courant que de tels coffrets présentent un organe de détection d'arrachement qui prend appui contre le mur et qui actionne un organe électrique pour déclencher, directement ou indirectement, une alarme au cas où une personne mal intentionnée tente d'arracher ou arrache le coffret du mur.

La présente invention vise à améliorer de tels moyens de sécurité.

Il est proposé un coffret qui comprend une paroi arrière présentant une face arrière extérieure pouvant venir en appui sur une surface de réception et équipé d'une tige d'actionnement d'un organe électrique de détection d'arrachement, soumise à un élément élastique et mobile entre une position de repos dans laquelle l'organe électrique de détection d'arrachement n'est pas sollicité et une position libérée en saillie par rapport à ladite face arrière extérieure dans laquelle l'organe électrique de détection d'arrachement est sollicité, une extrémité de la tige d'actionnement étant apte à venir en appui sur ladite surface de réception au travers de ladite paroi arrière.

Ladite paroi arrière comprend une partie sécable qui présente un trou pour le passage d'une vis de fixation, cette partie sécable comprenant une portion sécable qui est en saillie vers l'extérieur par rapport à la face extérieure de ladite paroi arrière, une extrémité de la tige d'actionnement étant, dans ladite position de repos, en appui sur ladite portion sécable ladite portion sécable étant destinée à être séparée de sorte à ce ladite extrémité de la tige d'actionnement soit dans ladite position de repos, en appui sur ladite surface de réception au travers d'un trou laissé par ladite portion sécable lorsque cette dernière est séparée.

Ainsi, tant que la partie sécable n'est pas séparée, elle constitue un obstacle à l'installation du coffret contre la surface de réception et elle permet de maintenir la tige d'actionnement dans sa position de repos dans laquelle l'organe de détection d'arrachement n'est pas sollicité.

Ladite portion sécable peut présenter un trou traversant et est dimensionnée de façon à constituer, une rondelle pouvant être placée en appui sur une zone intérieure de ladite partie sécable entourant ledit trou de cette dernière pour être traversée par une vis de fixation.

Ladite partie sécable peut être reliée au reste de ladite paroi arrière par une première zone d'affaiblissement et la portion sécable est reliée au reste de ladite partie sécable par une seconde zone d'affaiblissement moins résistante que la première zone d'affaiblissement.

Le coffret peut comprendre un boîtier, incluant la tige d'actionnement, ledit élément élastique et ledit organe électrique, et un socle comprenant ladite paroi arrière. Le boîtier et le socle peuvent être articulés de façon à pouvoir être placés l'un au-dessus de l'autre dans une position rapprochée et étant munis d'un moyen de verrouillage dans cette position rapprochée.

Un coffret électronique 1 selon la présente invention va maintenant être décrit à titre d'exemple non limitatif et illustré par le dessin sur lequel :
- la figure 1 représente une coupe d'un coffret électronique comprenant un boîtier et un socle en position rapprochée ;
- la figure 2 représente une vue partielle d'une face du socle du coffret électronique de la figure 1 ;
- la figure 3 représente une coupe du socle du coffret électronique de la figure 1 monté contre un mur ; et
- la figure 4 représente une coupe du coffret électronique de la figure 1 monté contre un mur, le boîtier et le socle étant en position rapprochée.

Comme illustré sur les figures 1 et 2, un coffret électronique 1 comprend un socle 2 et un boîtier 3 qui présentent entre eux une articulation latérale 4 de telle sorte que le boîtier 3 peut être pivoté par rapport au socle 2 et un moyen de verrouillage 5, tel qu'un verrou ou une gâche, pour le maintien du boîtier 3 dans une position rapprochée au-dessus du socle 2.

Le coffret électronique 1 va être décrit en considérant qu'il est placé dans une position d'installation.

Le socle 2 comprend une paroi arrière 6 qui présente une face arrière extérieure 7.

La paroi arrière 6 comprend, dans une épaisseur, une partie sécable 8, par exemple de forme oblongue, qui est séparée du reste de cette paroi arrière 6 par une rainure périphérique 9 et qui est reliée au reste de cette paroi arrière 6 par des pattes de liaison 10 traversant cette rainure 9, de façon à former une première zone périphérique d'affaiblissement.

La partie sécable 8 comprend une portion sécable 11, par exemple de forme circulaire, qui est séparée du reste de cette partie sécable 8 par une rainure périphérique 12 et qui est reliée au reste de cette partie sécable 8 par des pattes de liaison 13 traversant cette rainure 12, de façon à former une seconde zone périphérique d'affaiblissement moins résistante que ladite première zone d'affaiblissement. La portion sécable 11 est située dans une position telle qu'elle est en saillie par rapport à la face extérieure arrière 7 de la paroi arrière 6.

Le boîtier 3 contient une carte électronique 14, placée verticalement, qui porte des composants électroniques, qui est maintenue dans le boîtier 3 par des moyens adaptés (non représentés) et qui s'étend, dans ladite position rapprochée du boîtier 3 au-dessus du socle 2, parallèlement à la paroi arrière 6.

Le boîtier 3 est équipé d'une tige horizontale d'actionnement 15 qui s'étend, dans ladite position rapprochée du boîtier 3 au-dessus du socle 2, perpendiculairement à la paroi arrière 6, et qui est montée coulissante dans un guide intérieur 16 du boîtier 3, la tige d'actionnement 15 présente une extrémité arrière 17 située en face de la portion sécable 11.

La partie d'extrémité avant 18 de la tige d'actionnement 15 traverse librement un passage 19 aménagé au travers de la carte électronique 14.

Le boîtier 3 est équipé d'une lame métallique élastique 20 qui s'étend en regard d'un organe électrique de détection d'arrachement 21 tel qu'un interrupteur et sur laquelle peut prendre appui l'extrémité avant 18 de la tige d'actionnement 15 de façon à solliciter cette dernière vers l'arrière.

Comme illustré sur la figure 1, dans ladite position rapprochée du boîtier 3 au-dessus du socle 2, l'extrémité arrière 17 de la tige d'actionnement 15 prend appui sur la face intérieure 11a de la portion sécable 11 et la lame métallique élastique 20, contrainte à l'encontre de son élasticité, est en appui sur l'extrémité avant 18 de la tige d'actionnement 15 et est écartée de l'organe électrique de détection d'arrachement 21 qui n'est pas sollicité.

Le coffret 1 est alors, dans ladite position rapprochée du boîtier 3 au-dessus du socle 2, dans une position de repos dans laquelle il peut être stocké et transporté sans que la lame métallique élastique 20 ne soit en appui sur l'organe électrique de détection d'arrachement 21, de telle sorte que ce dernier n'est pas sollicité.

En outre, du fait de la présence de la portion sécable 11 en saillie, la face arrière 7 de la paroi arrière 6 ne peut pas être appliquée contre une surface de montage, par exemple contre un mur.

La partie sécable 8 présente, en un autre endroit que la portion sécable 11, un trou traversant 22 dont le diamètre est inférieur au diamètre de la portion sécable 11.

La portion sécable 11 présente un passage traversant 23.

La paroi arrière présente une pluralité de trous traversants 24 de fixation.

Lorsqu'un utilisateur souhaite installer le coffret 1 contre un mur, il peut procéder de la manière suivante.

L'utilisateur sépare le boîtier 3 du socle 2 en désolidarisant l'articulation 4 ou écarte le boîtier 3 du socle 2 en les faisant pivoter l'un par rapport à l'autre selon l'articulation 4.

L'utilisateur sépare la portion sécable en saillie 11 du reste de la partie sécable en rompant les pattes de liaison 13 et la conserve. La paroi arrière 6 présente alors un passage 25 à la place de la portion sécable 11 séparée.

Sous l'effet de la lame élastique 20, la tige d'actionnement 15 est repoussée jusqu'à une position libérée dans laquelle son extrémité arrière 17 est située assez largement au-delà de la face arrière 7 de la paroi arrière 6. Cette position libérée est limitée, par exemple, par des épaulements 15a et 16a aménagés sur la tige d'actionnement 15 et le guide intérieur 16 du boîtier 3 et venant en appui l'un sur l'autre. Dans cette position libérée, la lame élastique sollicite l'organe électrique de détection d'arrachement 21.

Comme illustré sur la figure 3, l'utilisateur place la face arrière 7 de la paroi arrière 6 du socle 3, libérée de la portion sécable en saillie 11, contre un mur 26 et fixe le socle 3 grâce à des vis de fixation 27 qui traversent les trous de fixation 24.

L'utilisateur fixe également la partie sécable 8 contre le mur 26 grâce à une vis de fixation 28 qu'il fait passer au travers du trou 22 de cette partie sécable 8, en interposant, à titre de rondelle entre la tête de la vis 28 et la face arrière de la partie sécable 8, la portion sécable 11 dont le trou 23 est traversé par la tige de la vis 28.

Le diamètre du trou 22 peut être plus grand que les trous 24 de façon à compenser les défauts éventuels de positionnement de la vis de fixation 28 par rapport aux vis de fixation 27.

Ceci étant fait, comme illustré sur la figure 4, l'utilisateur accouple et replace le boîtier 3 sur le socle dans sa position rapprochée précitée, ce qui repousse vers l'avant la tige d'actionnement 15. Dans cette position, l'extrémité arrière 17 de la tige d'actionnement 15 vient prendre appui contre le mur 26, en traversant le trou 25 laissé libre. La tige d'actionnement 15 se retrouve alors dans sa position de repos précitée dans laquelle son extrémité arrière pousse la lame métallique élastique 20 à l'encontre de son élasticité de telle sorte qu'elle se situe à distance de l'organe électrique 21.

La carte électronique 14 incluse dans le boîtier 3, comprenant l'organe électrique 21 peut alors être activée.

Si une personne mal intentionnée tente de séparer ou sépare le boîtier 2 du socle 3 en les écartant ou si une personne mal intentionnée tente de séparer ou sépare le socle 3 du mur 25, la tige d'actionnement 15 se trouve alors libérée et se déplace vers l'arrière sous l'effet de la lame élastique 20 jusqu'à ladite position libérée située au-delà de sa position de repos en appui sur le mur.

Alors, la lame métallique élastique 20, libérée, vient en contact sur l'organe électrique de détection d'arrachement 21 et sollicite ce dernier. Cet organe électrique 21 peut alors engendrer un signal électrique tel que la carte électronique 14 peut provoquer l'émission d'un signal d'alarme vers une alarme ou déclencher une alarme incluse dans le boîtier 2.

Dans le cas où une personne mal intentionnée tente de séparer ou sépare le socle 3 du mur 25, la partie sécable 8 reste contre le mur 25, les pattes de liaison 10 se rompant.

La présente invention ne se limite pas à l'exemple ci-dessus décrit. Bien des variantes de réalisation sont possibles sans sortir du cadre de l'invention.

## Revendications

1. Coffret comprenant une paroi arrière (6) présentant une face arrière extérieure (7) pouvant venir en appui sur une surface de réception (26) et équipé d'une tige d'actionnement (15) d'un organe électrique de détection d'arrachement (21), soumise à un élément élastique (20) et mobile entre une position de repos dans laquelle l'organe électrique de détection d'arrachement (21) n'est pas sollicité et une position libérée en saillie par rapport à ladite face arrière extérieure (7) dans laquelle l'organe électrique de détection d'arrachement (21) est sollicité, une extrémité (17) de la tige d'actionnement (15) étant apte à venir en appui sur ladite surface de réception (26) au travers de ladite paroi arrière (6), dans lequel
ladite paroi arrière (6) comprend une partie sécable (8) qui présente un trou (22) pour le passage d'une vis de fixation (28), cette partie sécable (8) comprenant une portion sécable (11) qui est en saillie vers l'extérieur par rapport à la face extérieure (7) de ladite paroi arrière (6),
une extrémité de la tige d'actionnement (15) étant, dans ladite position de repos, en appui sur ladite portion sécable (11) ladite portion sécable (11) étant destinée a être séparée de sorte à ce que ladite extrémité de la tige d'actionnement (15) soit dans ladite position de repos, en appui sur ladite surface de réception (26) au travers d'un trou (25) laissé par ladite portion sécable (11) lorsque cette dernière est séparée.

2. Coffret selon la revendication 1, dans lequel ladite portion sécable (11) présente un trou traversant (23) et est dimensionnée de façon à constituer, une rondelle pouvant être placée en appui sur une zone intérieure de ladite partie sécable (8) entourant ledit trou (22) de cette dernière pour être traversée par une vis de fixation (28).

3. Coffret selon l'une des revendications 1 et 2, dans lequel ladite partie sécable (8) est reliée au reste de ladite paroi arrière (6) par une première zone d'affaiblissement (10) et la portion sécable (11) est reliée au reste de ladite partie sécable (8) par une seconde zone d'affaiblissement (13) moins résistante que la première zone d'affaiblissement (10).

4. Coffret selon l'une quelconque des revendications précédentes, comprenant un boîtier (2), incluant la tige d'actionnement (15), ledit élément élastique (20) et ledit organe électrique (21), et un socle (3) comprenant ladite paroi arrière (6) ; le boîtier (2) et le socle (3) étant articulés de façon à pouvoir être placés l'un au-dessus de l'autre dans une position rapprochée et étant munis d'un moyen de verrouillage dans cette position rapprochée.

## Patentansprüche

1. Gehäuse, umfassend eine Rückwand (6), die eine hintere Außenseite (7) aufweist, die auf einer Aufnahmefläche (26) zur Auflage gelangen kann, und ausgestattet mit einer Betätigungsstange (15) eines elektrischen Elements zur Erfassung eines Abtrennens (21), die einem elastischen Element (20) unterliegt und zwischen einer Ruheposition, in der das elektrische Element zur Erfassung eines Abtrennens (21) nicht beansprucht ist, und einer Freigabeposition, die in Bezug zur hinteren Außenseite (7) vorstehend ist und in der das elektrische Element zur Erfassung eines Abtrennens (21) beansprucht ist, beweglich ist, wobei ein Ende (17) der Betätigungsstange (15) geeignet ist, auf der Aufnahmefläche (26) durch die Rückwand (6) zur Auflage zu gelangen, wobei die Rückwand (6) einen trennbaren Teil (8) umfasst, der eine Öffnung (22) für den Durchgang einer Befestigungsschraube (28) aufweist, wobei dieser trennbare Teil (8) einen trennbaren Abschnitt (11) umfasst, der nach außen in Bezug zur Außenseite (7) der Rückwand (6) vorsteht,
wobei ein Ende der Betätigungsstange (15) in Ruheposition auf dem trennbaren Abschnitt (11) aufliegt, wobei der trennbare Abschnitt (11) dazu bestimmt ist, abgetrennt zu werden, so dass das Ende der Betätigungsstange (15) in der Ruheposition, aufliegend auf der Aufnahmefläche (26) durch eine Öffnung (25), die von dem trennbaren Abschnitt (11) freigelassen wird, ist, wenn dieser letztgenannte abgetrennt wird.

2. Gehäuse nach Anspruch 1,
bei dem der trennbare Abschnitt (11) eine durchgehende Öffnung (23) aufweist und dimensioniert ist, um eine Scheibe zu bilden, die auf einer Innenzone des trennbaren Teils (8), die die Öffnung (22) dieses letztgenannten umgibt, aufliegend angeordnet werden kann, um von einer Befestigungsschraube (28) durchquert zu werden.

3. Gehäuse nach einem der Ansprüche 1 und 2,
bei dem der trennbare Teil (8) mit dem Rest der Rückwand (6) durch eine erste Schwächungszone (10) verbunden ist, und der trennbare Abschnitt (11) mit dem Rest des trennbaren Teils (8) durch eine zweite Schwächungszone (13) verbunden ist, die weniger widerstandsfähig als die erste Schwächungszone (10) ist.

4. Gehäuse nach einem der vorhergehenden Ansprüche,
umfassend einen Kasten (2), umfassend die Betätigungsstange (15), das elastische Element (20) und das elektrische Element (21), und einen Sockel (3), umfassend die Rückwand (6); wobei der Kasten (2) und der Sockel (3) gelenkig montiert sind, um übereinander in einer angenäherten Position angeordnet werden zu können, und mit einem Mittel zur Verriegelung in dieser angenäherten Position versehen sind.

## Claims

1. Cabinet comprising a rear wall (6) having a rear external face (7) which can bear on a receiving surface (26) and equipped with an actuating rod (15) of an electric removal detection element (21), subjected to an elastic element (20) and movable between a position of rest in which the electric removal detection element (21) is not applied and a released position projecting relative to said external rear face (7) in which the electronic removal detection element (21) is applied, one end (17) of the actuating rod (15) being able to bear on said receiving surface (26) through said rear wall (6), in which
said rear wall (6) comprises a dividable part (8) which has a hole (22) for the passage of a securing screw (28), said dividable part (8) comprising a dividable portion (11) which projects to the outside relative to the external face (7) of said rear wall (6),
one end of the actuating rod (15) being, in this position of rest, arranged on said dividable portion (11), said dividable part (11) being designed to be separated such that said end of the actuating rod (15) is in said position of rest, bearing on said receiving surface (26) through a hole (25) left by said dividable portion (11) when the latter is separated.

2. Cabinet according to claim 1, wherein said dividable portion (11) has a traversing hole (23) and is dimensioned to form a washer which can be placed onto an inner area of said dividable part (8) surrounding the hole (22) of the latter to be traversed by a securing screw (28).

3. Cabinet according to any of claims 1 and 2, wherein said dividable part (8) is connected to the rest of said rear wall (6) by a first weakened area (10) and the dividable portion (11) is connected to the rest of said dividable part (8) by a second weakened area (13) which is less resistant than the first weakened area (10).

4. Cabinet according to any of the preceding claims, comprising a housing (2), including the actuating rod (15), said elastic element (20) and said electric element (21), and a base (3) comprising said rear wall (6); the housing (2) and the base (3) being articulated so as to be able to be placed above one another in a close position and being provided with a means for locking in said close position.
